# EUROPÄISCHE PATENTSCHRIFT

(11) **EP 3 185 722 B1**
(45) Veröffentlichungstag und Bekanntmachung des Hinweises auf die Patenterteilung: **10.10.2018**
(21) Anmeldenummer: 15775360.9
(22) Anmeldetag: 28.08.2015
(51) Int. Cl.: A47B 77/02, A47B 81/04, A47B 85/00

(54) **MOBILE OUTDOORKÜCHE**
MOBILE OUTDOOR KITCHEN
CUISINE D'EXTÉRIEUR MOBILE

(30) Priorität: 29.08.2014 AT 6672014
(43) Veröffentlichungstag der Anmeldung: 05.07.2017
(73) Patentinhaber: Moser, Franz, 4814 Neukirchen (AT)
(72) Erfinder: Moser, Franz, 4814 Neukirchen (AT)
(74) Vertreter: Jell, Friedrich
(86) Internationale Anmeldenummer: PCT/AT2015/050206
(87) Internationale Veröffentlichungsnummer: WO 2016/029236

(56) Entgegenhaltungen:
- DE-B1- 1 554 421
- FR-A1- 2 315 889
- FR-A1- 2 319 316
- US-A- 2 944 862

## Beschreibung

### Technisches Gebiet

Die Erfindung betrifft eine mobile Outdoorküche mit einer Innenkiste, die einen zur Aufnahme von Küchengegenständen ausgebildeten Korpus mit gegenüberliegenden Korpusseiten und einem Korpusboden und mindestens einem am Korpus schwenkbar angebrachten Flügel zum Öffnen und Schließen der Innenkiste aufweist, und mit einer für den Transport über die Innenkiste stülpbaren Außenkiste, die für den Küchenbetrieb einen Unterbau für die Innenkiste ausbildet.

### Stand der Technik

Mobile transportable Outdoorküchen mit einer beim Transport schützenden Außenkiste über einer Küchengegenstände aufnehmenden Innenkiste sind aus dem Stand der Technik bekannt (DE1554421 B1). Die Außenkiste dient zudem beim Küchenbetrieb der Outdoorküchen als Unterbaus für die Innenkiste, um damit die im kastenförmigen Korpus der Innenkiste aufgenommenen Küchengegenstände auf Arbeitshöhe zu bringen. Zum Öffnen und Schließen der Innenkiste ist am Korpusboden des Korpus ein um eine horizontale Ache schwenkbar angebrachtes Brett vorgesehen, das einen Flügel ausbildet. Eine Kette am Korpus sichert den Flügel, sodass dieser als Bord zum Abstellen von Küchengegenständen verwendet werden kann. Nachteilig muss aufgrund der weit auskragenden Lage des Flügels unter Berücksichtigung des nicht vernachlässigbaren Gewichts von darauf abgestellten Küchengegenständen mit einer mechanischen Beschädigung an der Innenkiste gerechnet werden. Zudem besteht dadurch ein erhöhtes Risiko eines Umkippens der Outdoorküche. Derartige Outdoorküchen des Stands der Technik sind daher eher in den Hobbybereich einzuordnen, als dass diese für eine professionelle Verwendung geeignet wären.

### Darstellung der Erfindung

Die Erfindung hat sich daher die Aufgabe gestellt, eine mobile Outdoorküche der Eingangs geschilderten Art derart konstruktiv zu verändern, dass diese sowohl beim Küchenbetrieb als auch beim Transport eine hohe Standfestigkeit aufweist. Zudem soll die Outdoorküche handhabungsfreundlich und -sicher sein und sich durch eine hohe Aufnahmekapazität auszeichnen.

Die Erfindung löst die gestellte Aufgabe dadurch, dass die Innenkiste zwei zur Aufnahme von Küchengegenständen ausgebildete Flügel aufweist, die je an einer der Korpusseiten schwenkbar angebracht sind, wobei der Korpusboden dem Korpus vorspringt und bei geschlossener Innenkiste unterhalb der beiden Flügel verläuft.

Weist die Innenkiste zwei zur Aufnahme von Küchengegenständen ausgebildete Flügel auf, die je an einer der Korpusseiten schwenkbar angebracht sind, kann zunächst die Zugänglichkeit zu den Küchengegenständen erheblich verbessert werden. Durch die beiden seitlich des Korpus aufschwenkbaren (bzw. damit auch zuschwenkbaren) Flügel bedarf es nämlich im Gegensatz zum Stand der Technik nicht eines Freiraums vor der offenen Korpusfront, wodurch selbst tief im Korpus vorgesehene Küchengegenstände einfach zugänglich bleiben können. Zudem kann durch die Aufnahmefähigkeit der Flügel an Küchengegenständen deren Aufteilung in der Innenkiste übersichtlicher erfolgen, was zur weiteren Erleichterung der Outdoorküche im Küchenbetrieb beitragen kann.
Insbesondere aber kann sich die Erfindung vom Stand der Technik dadurch abheben, dass der Korpusboden dem Korpus vorspringt und bei geschlossener Innenkiste unterhalb der beiden Flügel verläuft und daher im Küchenbetrieb nicht zwangsweise - wie im Stand der Technik mit einem aufschwenkbaren und kettengesicherten Board - dem Unterbau bzw. der Außenkiste vorkragt. Damit können selbst gewichtsbetonte Küchengegenstände standfest am vom Korpusboden aufgenommen und somit gefahrlos auf den Korpusboden abgelegt werden - was die Outdoorküche also mit einer standfesten Ablage ergänzt wird.
Des Weiteren kann also erreicht werden, dass durch diese erfindungsgemäße Konstruktion im Bereich des Korpusbodens erschwert mit einem hebelbedingten Umkippen der Outdoorküche gerechnet werden, was der Standfestigkeit der Outdoorküche im Küchenbetrieb förderlich ist.
Der erfindungsgemäß vorspringende Korpusboden trägt aber auch zur Standfestigkeit der Outdoorküche beim Transport bei, indem er bei geschlossener Innenkiste unterhalb der beiden Flügel verläuft. Damit kann der Korpusboden unterhalb der Flügel auf diese Flügel abstützend wirken, sodass beispielsweise auch bei schwerer Beladung der Flügel die Gefahr einer Beschädigung an der Aufhängung der Flügel bzw. an der Innenkiste verringert wird. Damit ist gegenüber dem Stand der Technik eine besonders standfeste Outdoorküche geschaffen, die professionellen Belastungen gewachsen ist und zudem eine Vielzahl an besonders übersichtlich in der Innenkiste angeordneten Küchengegenständen aufnehmen kann.

Die Standfestigkeit der Outdoorküche kann weiter erhöht werden, wenn die Flügel jeweils über ein Stangenscharnier an ihrer Korpusseite schwenkbar angebracht sind. Dadurch können selbst Flügel mit hohem Gewicht standfest mit dem Korpus schwenkbar verbunden werden. Zudem kann eine einfache Handhabung der Flügel gewährleistet werden.

Die Transportsicherheit der von der Outdoorküche aufgenommenen Küchengegenstände kann erhöht werden, wenn der Flügel einen offenen Kasten und einen am offenen Kasten schwenkbar angelegten Teiler aufweist, der bei geschlossener Innenkiste zur Sicherung der Küchengegenstände im Flügel und im Korpus ausgebildet ist. Zudem kann der Teiler den offenen Kasten des Flügels zumindest bereichsweise abschließen, was beim Öffnen der Innenkiste die vom Kasten aufgenommenen Küchengegenstände gegenüber einem Herausfallen sichert. Die Outdoorküche kann damit in der Handhabung weiter erleichtert werden.

Ist der Teiler über ein am unteren Stirnbrett des offenen Kastens befestigtes Schwenkgelenk am Kasten schwenkbar angelegt, so kann eine standfeste Verbindung zwischen offenem Kasten und Teiler geschaffen werden. Zudem kann der Teiler einfach handhabbar aufgeschwenkt werden.

Ist der Teiler als Auflagebrett ausgebildet und bildet er in seiner aufgeschwenkten Lage mit dem unteren Stirnbrett des offenen Kastens eine Ablagefläche aus, kann der Teiler neben der Erhöhung der Standfestigkeit der Outdoorküche beim Transport auch für Aufgaben beim Betreiben der Küchen genutzt werden - und damit die Handhabung der Outdoorküche weiter verbessern. Zudem ist die konstruktive Ausführung des Teilers als schwenkbares Auflagebrett vergleichsweise einfach und auch kostengünstig herzustellen.

Der Teiler kann auch Zwecken der Aufnahme von Küchengegenständen dienen, beispielsweise indem er als Messerblock und/oder Scherenblock mit Aufnahmeschlitzen für Messer- und/oder Scherenschneiden ausgebildet ist. Dies kann auch die Handhabung der Outdoorküche weiter erleichtern.

Weist der Korpus mindestens einen, insbesondere dem Korpus vorspringenden, Anschlag auf, der beim Öffnen der Innenkiste die Schwenkbewegung des Flügels derart begrenzt, dass dessen Teiler in seiner aufgeklappten Lage auf dem Korpusboden abstützend aufliegt, so kann auf konstruktiv einfache Weise ein maximaler Aufklappwinkel geschaffen werden. Die Handhabung der Outdoorküche kann so deutlich verbessert werden, da die Teiler stets stabil abgestützt sind und zudem die Flügel dem Benutzer in einem ergonomischen Winkel zugewandt sind. Zudem ist die Standfestigkeit verbesserbar, da durch die Abstützung der Teiler am Korpusboden die Schwenkgelenke entlastet werden können.

Die Transportsicherheit der Outdoorküche kann weiter verbessert werden, wenn ein Flügel eine schlitzförmige Öffnung am Flügeldeckel zur Bestückung des Flügels mit Küchengegenständen aufweist. Insbesondere kann dadurch ein längliches Fach gebildet werden - etwa, um darin ein Backblech oder eine Bratpfanne zu verstauen. Zudem können eine einfache Entnahme und Bestückung des Fachs während des Küchenbetriebs durch die schlitzförmige Öffnung am Flügeldeckel gewährleistet werden.

Der Betrieb der Outdoorküche kann verbessert werden, indem der Korpus an seinem Korpusdeckel zwei gegenüberliegende, seitlich des Korpus schwenkbar angebrachte Deckelplatten aufweist, die in der aufgeschwenkten Lage auf den aufgeschwenkten Flügeln aufliegen und mit dem Korpusdeckel eine Tischplatte ausbilden. Damit steht eine vergleichsweise große, stabile und höher positionierte Arbeitsplatte zur Verfügung, die beispielsweise zum Aufstellen von Küchengegenständen, beispielsweise Küchengeräten, wie Wärmegeräte, Gasherde, etc. geeignet sein kann.

Vereinfachte Konstruktionsverhältnisse können sich ergeben, wenn die Außenkiste einen rechteckigen Gestellrahmen mit einer bodenseitigen Aufnahmeöffnung zum Überstülpen der Außenkiste über die Innenkiste aufweist. Zudem können sich durch diese geometrische Konstruktion Vorteile in der Stapelbarkeit der Outdoorküche ergeben, was deren Handhabung beim Transport weiter erleichtern kann.

Weist die Außenkiste ein vom Gestellrahmen lösbares Mantelbrett auf, das im Küchenbetrieb im Bereich der bodenseitigen Aufnahmeöffnung des Gestellrahmens einen Fachboden ausbildet, kann die Handhabung der Outdoorküche im ihrem Betrieb weiter erleichtert werden.

Bildet die Außenkiste eine in den Abmessungen dem Korpusboden des Korpus entsprechend ausgebildete Ausnehmung zur Arretierung der Innenkiste an der Außenkiste im Küchenbetrieb der Outdoorküche aus, so kann die Handhabung der Outdoorküche im Küchenbetrieb weiter erleichtert werden. Der Boden der Innenkiste kann dabei in der Ausnehmung der Außenkiste einrasten und so ein Verrutschen der Innenkiste im Küchenbetrieb verhindern. Dabei kann zudem die Sicherheit erhöht werden und die Verletzungsgefahr durch ein Abrutschen der Innenkiste deutlich reduziert werden.

Im Allgemeinen wird festgehalten, dass der Korpusboden des Korpus als einstückiges Element ausgeführt sein kann und dabei zugleich den Boden der Innenkiste ausbildet, wodurch der Aufbau und Produktionskosten der Innenkiste konstruktiv vereinfacht ist.

Die Handhabung der Outdoorküche im Betrieb kann weiter vereinfacht werden, wenn die Innenkiste mindestens einen Müllsackhalter aufweist, dessen Rahmengestell zur Halterung eines Müllsacks an der Rückwand eines Flügels ausschwenkbar befestigt ist. Damit können Müllsäcke platzsparend an der Outdoorküche vorgesehen werden, ohne dass diese den Benutzer der Outdoorküche einschränken oder stören.

Weist zudem die Innenkiste einen Besteckträger und eine Schublade auf, die mit dem Besteckträger zu dessen Sicherung beim Transport der Outdoorküche zusammenwirkt, so kann die Transportsicherheit der Outdoorküche deutlich verbessert werden. Insbesondere können die Besteckteile durch den Besteckträger in Ihrer Lage gesichert werden. Zudem können die Schubladen den Besteckträger in seiner Position fixieren. Eine zuverlässige Transportsicherung der Besteckteile kann so gewährleistet werden.

### Kurze Beschreibung der Zeichnungen

In den Figuren ist beispielsweise der Erfindungsgegenstand anhand einer Ausführungsvariante näher dargestellt. Es zeigen
- Fig. 1: eine Frontansicht auf die Outdoorküche im Küchenbetrieb,
- Fig. 2: eine Frontansicht auf die Outdoorküche bei von der Außenkiste abgehobener Innenkiste,
- Fig. 3: eine Frontansicht auf die Outdoorküche beim Transport und
- Fig. 4: eine Draufsicht auf die Outdoorküche im Küchenbetrieb.

### Wege zur Ausführung der Erfindung

Die in Fig. 1 im Küchenbetrieb dargestellte Outdoorküche 1 bildet sich strukturell im Wesentlichen in einer Innenkiste 2 und einer Außenkiste 3 gliedert. Die Innenkiste 2 weist einen zur Aufnahme von nicht näher dargestellten Küchengegenständen ausgebildeten Korpus 4 und - im Ausführungsbeispiel zwei - am Korpus 4 schwenkbar angebrachten Flügel 5, 6 zum Öffnen und Schließen der Innenkiste 2 auf.

Im Allgemeinen wird erwähnt, dass ein Küchengegenstand allgemein zu verstehen ist und Gegenstände sowohl für das Kochen (Flüssigkeiten, Lebensmittel, etc.) als auch zum Kochen wie Küchengeräte, Herd, Gasherd, Kühlschrank, Küchenutensilien, Küchenwerkzeuge, Küchenhelfer, Messer, Besteck, Kochgeschirr und Tafelgeschirr etc. mitumfasst.

Die Außenkiste 3 dient im Küchenbetrieb der Outdoorküche 1 als Unterbau 7 für die Innenkiste und bringt diese auf Arbeitshöhe. Zudem dient diese Außenkiste 3 zum Schutz der Innenkiste 2 beim Transport der Outdoorküche 1, indem diese hierfür über die Innenkiste 2 stülpbar ist, wie dies beispielsweise nach Fig. 3 erkannt werden kann.

Die Flügel 5, 6 der Innenkiste 2 dienen jedoch nicht nur zum Öffnen und Schließen der Innenkiste 2, sondern auch zur Aufnahme von Küchengegenständen. Die Flügel 5, 6 sind konstruktiv nämlich zur Aufnahme von Küchengegenständen ausgebildet - was beispielsweise über eine Kastenform erreicht werden kann. Diese Verwendung der Flügel 5, 6 zur Aufnahme von Küchengegenständen erhöht deutlich die Übersichtlichkeit in der Innenkiste 2 und somit deren Handhabung.

Zudem sind zwei Flügel 5, 6 vorgesehen, die die je an einer der gegenüberliegenden Korpusseiten 29, 30 schwenkbar angebracht sind, und zwar per Stangenscharniere 8, 9, wodurch die Handhabung der Outdoorküche 1 weiter erleichtert wird. Die Flügel 5, 6 sind also an gegenüberliegenden Korpusseiten 29, 30 angebracht und zu- bzw. voneinander verschwenkbar - bilden also eine Art Doppelflügeltür oder Doppeltür aus. Damit kann der an der Korpusfront 41 offene Korpus 4 für den Küchenbetrieb geöffnet bzw. für den Transport sicher verschlossen werden.

Wie außerdem der Fig. 2 im Detail zu erkennen, springt der Korpusboden 10 dem Korpus 4 vor und verläuft auch bei geschlossener Innenkiste 2 unterhalb der beiden Flügel 5, 6. Der vorspringende Korpusboden 10 bildet daher im Küchenbetrieb der Outdoorküche 1 eine belastbare Auflage 11 aus, auf der zuverlässig selbst schwere Küchengegenstände abgestellt werden können. Eine hohe Standfestigkeit der Outdoorküche 1 in ihrem Betrieb ist damit gegeben. Zudem entlastet der vorspringende Korpusboden 10 auch die Stangenscharniere 8, 9 beim Transport der Outdoorküche 1, indem dieser die Bewegungen der Flügel 5, 6 bei geschlossener Innenkiste 2 begrenzt. Selbst eine schwere Beladung der Flügel 5, 6 führt daher nicht zu Beschädigungen an der Innenkiste - auch dann nicht, wenn widrige Transportbedingungen vorherrschen. Die erfindungsgemäße Outdoorküche 1 zeichnet sich daher sowohl beim Küchenbetrieb als auch beim Transport durch eine hohe Standfestigkeit aus.

Wie den Figuren außerdem zu entnehmen ist der Korpus 4 an den Korpusseiten 29, 30, dem Korpusrücken 42 und dem Korpusboden 10 geschlossen ausgeführt. Damit ergibt sich ein Korpus 4 mit einer an der Korpusfront 41 offenen Kastenform. Im Allgemeinen wird erwähnt, dass als Material für die Wände der Outdoorküche 1 ein Holz- oder Holzverbundwerkstoff denkbar ist. Über nicht näher dargestellte lösbare Verbindungsmittel, beispielsweise Riegel, können beim Transport Innenkiste 2 und Außenkiste 3 miteinander verbunden werden. Beim Transport kann die Outdoorküche 1 über nicht näher dargestellte Griffe, vorzugsweise Klappgriffe, an den Korpusseiten 29 der Innenkiste 2 getragen werden. Dies entlastet die Außenkiste 3 mechanisch und ist der Standfestigkeit der Outdoorküche 1 förderlich.

Die Flügel 5, 6 sind dabei - um ein dauerhaftes Öffnen und Schließen der Innenkiste 2 zu ermöglichen - jeweils über ein Stangenscharnier 8, 9 mit ihrer entsprechenden Korpusseite 29, 30 schwenkbar verbunden. Stangenscharniere 8, 9 erweisen sich hierbei als besonders vorteilhaft, da diese die hohen Lasten, die durch die Flügel 5, 6 auf die Scharniere wirken, standfest abtragen können.

Die Transportsicherheit der aufgenommenen Küchengegenstände wird besonders dadurch gesteigert, indem die Flügel 5, 6 je einen offenen Kasten 12, 13 und einen am jeweiligen Kasten 12, 13 schwenkbar angelegten Teiler 14, 15 aufweisen. Die den offenen Katen 12, 13 bereichsweise abschließenden Teiler 14, 15 bilden nämlich bei geschlossener Innenkiste 4 eine Sicherung der Küchengegenstände im Flügel und im Korpus aus. Beispielsweise werden Bewegungen der Küchengegenstände in der Innenkiste 4 aufgrund der Teiler 14, 15 verbessert behindert, was Transportgeräusche und auch Beschädigungen an den Küchengegenständen verhindern kann.

Die Teiler 14, 15 sind vorteilhafterweise über ein Schwenkgelenk 31, 32 am unteren Stirnbrett 20 des offenen Kastens 12, 13 schwenkbar angelegt. Dadurch wird ein einfaches und zuverlässiges Schwenken der Teiler 14, 15 ermöglicht. Zudem kann der maximale Aufschwenkwinkel über das Schwenkgelenk 31, 32 festgelegt werden. So kann beispielsweise ein Teiler 15 zum vollständigen Aufschwenken ausgebildet sein, während ein anderer Teiler 14 etwa maximal in einem spitzen Winkel 18 aufgeschwenkt werden kann.

Die Teiler 14, 15 können unterschiedlich ausgebildet sein. So ist der Teiler 14 als Messerblock und/oder Scherenblock 16 mit Aufnahmeschlitzen 17 für nicht näher dargestellten Messer- oder Scherenschneiden ausbildet. Zudem schwenkt der Teiler 14 gegenüber dem Teiler 15 maximal im spitzen Winkel 18 zum Kasten 12 aus, um aus diesen ein unerwünschtes Entgleiten der aufgenommenen Messer oder Scheren zu verhindern.

Der Teiler 15 am offenen Kasten 13 ist als Auflagebrett 19 ausgebildet und bildet in seiner aufgeschwenkten Lage mit dem unteren Stirnbrett 20 des offenen Kastens 13 eine Ablagefläche 21 für ein nicht näher dargestelltes Schneidbrett aus.

Wie der Fig. 4 zu entnehmen, weist der Korpus 4, um die Schwenkbewegung der Flügel 5, 6 zu begrenzen, für jeden Flügel 5, 6 einen vorspringenden Anschlag 33 auf, an dem der Flügel 5, 6 in vollständig geöffneter Stellung anliegt. Die Flügel 5, 6 schließen dabei mit dem Korpus 4 einen minimalen Anstellwinkel 34 ein, durch den gewährleistet werden kann, dass der das Auflagebrett 19 ausbildende Teiler 15 in seiner aufgeklappten Lage stets vom Korpusboden 10 abgestützt wird und auf diesem aufliegt. Durch den Anstellwinkel 34 wird ebenfalls eine ergonomische Handhabung der Outdoorküche 1 ermöglicht, da die offenen Kästen 12, 13 der Flügel 5, 6 in einem idealen Winkel dem Benutzer zugewandt sind.

Im Flügeldeckel 35 des Flügels 5 ist zudem zur einfacheren Handhabung und zum verbesserten Verstauen von Küchengegenständen eine schlitzförmige Öffnung 36 vorgesehen. Durch die Öffnung 36 kann der Flügel 5 mit einem länglichen Kochgeschirr, wie etwa einem Backblech oder einer Bratpfanne bestückt werden. Eine einfache Entnahme ist ebenfalls durch die schlitzförmige Öffnung 36 möglich.

Die Outdoorküche 1 weist zudem eine Tischplatte 22 auf, die von dem Korpusdeckel 23 des Korpus 4 und zwei Deckelplatten 24 gebildet wird, die am Korpusdeckel 23 gegenüberliegend und seitlich des Korpus schwenkbar angebracht sind. Die beiden Korpusdeckel 23 liegen im Ausführungsbeispiel somit in ihrer aufgeschwenkten Lage auf je einem aufgeschwenkten Flügel 12, 13 auf. Sie stützen sich damit mechanisch besonders belastbar über diesen Flügeln 12, 13 ab und bilden eine vorteilhafte Arbeitsfläche.

Wie den Figuren 2 und 3 zu entnehmen, weist die Außenkiste 3 einen rechteckigen Gestellrahmen 25 mit einer bodenseitigen Aufnahmeöffnung 26 zum Überstülpen über die Innenkiste auf. Zudem führt die Außenkiste 3 ein vom Gestellrahmen 25 lösbares Mantelbrett 27, das über der bodenseitigen Aufnahmeöffnung 26 vorgesehen werden kann. Damit kann das Mantelbrett 27 beim Küchenbetrieb der Outdoorküche 1 als Fachboden 28 dienen.

Die Außenkiste 3 weist eine Ausnehmung 37 auf, die in ihren Abmessungen dem Korpusboden 10 des Korpus 4 der Innenkiste 2 entspricht. Durch Einrasten der Innenkiste 2 in der Ausnehmung 37 in der Außenkiste 3 wird die Innenkiste 2 in dieser arretiert um für den Küchenbetrieb eine sichere und stabile Outdoorküche 1 zu schaffen. Einem ungewollten Abrutschen der Innenkiste 2 von der Außenkiste 3 kann somit vorgebeugt werden. Insbesondere ist die Ausnehmung 37 hierzu als Vertiefung im Rahmen 25 der Außenkiste 3 ausgeführt.

Vorzugsweise ist der Korpusboden 10 als einzelnes, durchgehendes Brett ausgeführt. Dies erlaubt einen konstruktiv einfachen und zugleich stabilen Aufbau des Korpus 4. Die Seitenwände 29, 30 des Korpus 4 stehen dabei auf dem Korpusboden 10 auf. Es ist jedoch auch vorstellbar, dass der Korpusboden 10 durch die bodenseitigen Stirnflächen der Seitenwände 29, 30 ausgebildet wird. Die Auflagefläche 11 würde hierbei durch eine Deckelplatte in der Außenkiste 3 ausgebildet werden.

Wie der Fig. 4 zu entnehmen, weisen die Flügel 5, 6 an ihren Rückwänden Müllsackhalter 38 auf. Die Müllsackhalter 38 werden durch ein ausschwenkbares Rahmengestell 39 ausgebildet, welches in seinem aufgeklappten Zustand einen Müllsack 40 aufnehmen kann. Zu Transportzwecken kann das Rahmengestell 39 vollständig zusammengeklappt werden. Insbesondere sind die Rahmengestelle 39 der Müllsackhalter 38 in Vertiefungen der Rückwände der Flügel 5, 6 angebracht, um so mit der Rückwand des Flügels 5, 6 eine Flucht zu bilden.

Die Innenkiste 2 weist zudem einen Besteckträger auf, welcher in den Figuren nicht näher dargestellt wurde. Der Besteckträger ist dabei derart ausgebildet, dass eine darüber angebrachte Schublade in eine entsprechende Ausnehmung des Besteckträgers eingreift, um diesen in der Innenkiste 2 zu sichern. Dabei können die Besteckteile vorteilhaft beim Transport der Outdoorküche 1 gesichert werden. Zudem können durch eine oder mehrere Schubladen aus dem Besteckträger vorragende Besteckteile weiter gesichert werden, sodass die Besteckteile im Besteckträger gehalten werden.

## Patentansprüche

1. Mobile Outdoorküche mit einer Innenkiste (2), die einen zur Aufnahme von Küchengegenständen ausgebildeten Korpus (4) mit gegenüberliegenden Korpusseiten (29, 30) und einem Korpusboden (10) und mindestens einem am Korpus (4) schwenkbar angebrachten Flügel (5, 6) zum Öffnen und Schließen der Innenkiste (2) aufweist, und mit einer für den Transport über die Innenkiste (2) stülpbaren Außenkiste (3), die für den Küchenbetrieb einen Unterbau (7) für die Innenkiste (2) ausbildet, **dadurch gekennzeichnet, dass** die Innenkiste (2) zwei zur Aufnahme von Küchengegenständen ausgebildete Flügel (5, 6) aufweist, die je an einer der Korpusseiten (29, 30) schwenkbar angebracht sind, wobei der Korpusboden (10) dem Korpus (4) vorspringt und bei geschlossener Innenkiste (2) unterhalb der beiden Flügel (5, 6) verläuft.

2. Outdoorküche nach Anspruch 1, **dadurch gekennzeichnet, dass** die Flügel (5, 6) jeweils über ein Stangenscharnier (8, 9) an ihrer Korpusseite (29, 30) schwenkbar angebracht sind.

3. Outdoorküche nach Anspruch 1 oder 2, **dadurch gekennzeichnet, dass** der Flügel (5, 6) einen offenen Kasten (12, 13) und einen am offenen Kasten (12, 13) schwenkbar angelegten Teiler (14, 15) aufweist, der bei geschlossener Innenkiste (2) zur Sicherung von Küchengegenständen im Flügel (5, 6) und im Korpus (4) ausgebildet ist.

4. Outdoorküche nach Anspruch 3, **dadurch gekennzeichnet, dass** der Teiler (14, 15) über ein am unteren Stirnbrett (20) des offenen Kastens (12, 13) befestigtes Schwenkgelenk (31, 32) am Kasten (12, 13) schwenkbar angelegt ist.

5. Outdoorküche nach Anspruch 3 oder 4, **dadurch gekennzeichnet, dass** der Teiler (14, 15) als Auflagebrett (19) ausgebildet ist und in seiner aufgeschwenkten Lage mit dem unteren Stirnbrett (20) des offenen Kastens (12, 13) eine Ablagefläche (21) ausbildet.

6. Outdoorküche nach Anspruch 3 oder 4, **dadurch gekennzeichnet, dass** der Teiler (14, 15) als Messerblock und/oder Scherenblock (16) mit Aufnahmeschlitzen (17) für Messer- und/oder Scherenschneiden ausgebildet ist.

7. Outdoorküche nach einem der Ansprüche 3 bis 6, **dadurch gekennzeichnet, dass** der Korpus (4) mindestens einen, insbesondere dem Korpus (4) vorspringenden, Anschlag (33) aufweist, der beim Öffnen der Innenkiste (2) die Schwenkbewegung des Flügels (5, 6) derart begrenzt, dass dessen Teiler (14, 15) in seiner aufgeklappten Lage auf dem Korpusboden (10) abstützend aufliegt.

8. Outdoorküche nach einem der Ansprüche 3 bis 7, **dadurch gekennzeichnet, dass** ein Flügel (5, 6) eine schlitzförmige Öffnung (36) am Flügeldeckel (35) zur Bestückung des Flügels (5, 6) mit Küchengegenständen aufweist.

9. Outdoorküche nach einem der Ansprüche 1 bis 8, **dadurch gekennzeichnet, dass** der Korpus (4) an seinem Korpusdeckel (23) zwei gegenüberliegende, seitlich des Korpus (4) schwenkbar angebrachte Deckelplatten (24) aufweist, die in der aufgeschwenkten Lage auf den aufgeschwenkten Flügeln (5, 6) aufliegen und mit dem Korpusdeckel (23) eine Tischplatte (22) ausbilden.

10. Outdoorküche nach einem der Ansprüche 1 bis 9, **dadurch gekennzeichnet, dass** die Außenkiste (3) einen rechteckigen Gestellrahmen (25) mit einer bodenseitigen Aufnahmeöffnung (26) zum Überstülpen der Außenkiste (3) über die Innenkiste (2) aufweist.

11. Outdoorküche nach Anspruch 10, **dadurch gekennzeichnet, dass** die Außenkiste (3) ein vom Gestellrahmen (25) lösbares Mantelbrett (27) aufweist, das im Küchenbetrieb im Bereich der bodenseitigen Aufnahmeöffnung (26) des Gestellrahmens (25) einen Fachboden (28) ausbildet.

12. Outdoorküche nach einem der Ansprüche 1 bis 11, **dadurch gekennzeichnet, dass** die Außenkiste (3) eine in den Abmessungen dem Korpusboden (10) des Korpus (4) entsprechend ausgebildete Ausnehmung (37) zur Arretierung der Innenkiste (2) an der Außenkiste (3) im Küchenbetrieb der Outdoorküche (1) ausbildet.

13. Outdoorküche nach einem der Ansprüche 1 bis 12, **dadurch gekennzeichnet, dass** eine Innenkiste (2) mindestens einen Müllsackhalter (38) aufweist, dessen Rahmengestell (39) zur Halterung eines Müllsacks (40) an der Rückwand eines Flügels (5, 6) ausschwenkbar befestigt ist.

14. Outdoorküche nach einem der Ansprüche 1 bis 13, **dadurch gekennzeichnet, dass** die Innenkiste (2) einen Besteckträger und eine Schublade aufweist, die mit dem Besteckträger zu dessen Sicherung beim Transport der Outdoorküche (1) zusammenwirkt.

## Claims

1. Mobile outdoor kitchen with an inner box (2) having a body (4) designed to receive kitchen utensils with opposing carcass sides (29, 30) and a carcass base (10) and at least one leaf (5, 6) pivotally mounted on the carcass (4) for opening and closing the inner box (2), and with an outer box (3) which can be turned over for transport via the inner box (2) and which forms a substructure (7) for the inner box (2) for the kitchen operation, **characterized in that** the inner box (2) has two leaves (5, 6) designed to receive kitchen utensils, each of which is pivotally mounted on one of the cabinet sides (29, 30), the cabinet floor (10) projecting towards the cabinet (4) and with the inner box closed (2) below the two leaves (5, 6).

2. Outdoor kitchen according to claim 1, **characterized in that** the leaves (5, 6) are each pivotally mounted on its body side (29, 30) via a rod hinge (8, 9).

3. Outdoor kitchen according to claim 1 or 2, **characterized in that** the leaf (5, 6) has an open box (12, 13) and a divider (14, 15) pivotally mounted on the open box (12, 13), which is formed for securing kitchen items in the leaf (5, 6) and in the body (4) when the inner box (2) is closed.

4. Outdoor kitchen according to claim 3, **characterized in that** the divider (14, 15) is pivotally mounted on the box (12, 13) via a at the lower front panel (20) of the open box (12, 13) fixed swivel joint (31, 32).

5. Outdoor kitchen according to claim 3 or 4, **characterized in that** the divider (14, 15) is designed as a support board (19) and in its pivoted-up position forms a storage surface (21) with the lower front board (20) of the open box (12, 13).

6. Outdoor kitchen according to claim 3 or 4, **characterized in that** the divider (14, 15) is formed as a knife block and / or scissor block (16) with receiving slots (17) for knife and / or scissors blades.

7. Outdoor kitchen according to one of claims 3 to 6, **characterized in that** the body (4) has at least one, more particularly the body (4) projecting, stop (33), which upon opening of the inner box (2) limits the pivoting movement of the leaf (5, 6) in such a manner that its divider (14, 15) rests supportingly in its unfolded position on the body bottom (10).

8. Outdoor kitchen according to one of claims 3 to 7, **characterized in that** a leaf (5, 6) has a slot-shaped opening (36) on the leaf cover (35) for equipping the leaf (5, 6) with kitchen utensils.

9. Outdoor kitchen according to one of claims 1 to 8, **characterized in that** the body (4) on its body cover (23) has two opposite, laterally of the body (4) pivotally mounted cover plates (24), which in the pivoted-up position rest on the pivoted leaves (5, 6) and form with the body cover (23) a table top (22).

10. Outdoor kitchen according to one of claims 1 to 9, **characterized in that** the outer box (3) has a rectangular frame (25) with a bottom-side receiving opening (26) for slipping over the outer box (3) on the inner box (2).

11. Outdoor kitchen according to claim 10, **characterized in that** the outer box (3) comprises jacket board (27) detachable from the frame board (25), which in the kitchen operation forms a shelf (28) in the region of the bottom-side receiving opening (26) of the frame (25).

12. Outdoor kitchen according to one of claims 1 to 11, **characterized in that** the outer box (3) has a recess (37) correspondingly formed in the dimensions of the body bottom (10) of the body (4) for locking the inner box (2) on the outer box (3) in the kitchen operation of the outdoor kitchen (1).

13. Outdoor kitchen according to one of claims 1 to 12, **characterized in that** an inner box (2) has at least one garbage bag holder (38) whose frame (39) for holding a garbage bag (40) is mounted on the rear wall of a leaf (5, 6) in a swing-out manner.

14. Outdoor kitchen according to one of claims 1 to 13, **characterized in that** the inner box (2) has a cutlery carrier and a drawer which works together with the cutlery carrier for securing it during transport of the outdoor kitchen (1).

## Revendications

1. Cuisine extérieure mobile avec une boîte intérieure (2) équipée pour recevoir un corps d'ustensiles de cuisine (4) avec des côtés opposés (29, 30) et une base de carcasse (10) et au moins une sur le corps (4) 5, 6) pour ouvrir et fermer la boîte intérieure (2) et avec un boîtier extérieur (3) pouvant être retourné pour le transport sur la boîte intérieure (2), qui forme pour l'opération de cuisine une sous-structure (7) pour la boîte intérieure (2), **caractérisé en ce que** la boîte intérieure (2) comporte deux ailes (5, 6) conçues pour recevoir des ustensiles de cuisine, chacune d'elles étant montée pivotante sur l'un des côtés (29, 30), le plancher (10) ayant la forme du corps (4). ) fait saillie et avec sa boîte intérieure fermée (2) au-dessous des ailes (5, 6).

2. Cuisine d'extérieur selon la revendication 1, **caractérisée en ce que** les ailes (5, 6) sont chacune montées par une charnière à tige (8, 9) du côté de leur corps (29, 30).

3. Cuisine d'extérieur selon la revendication 1 ou 2, **caractérisée en ce que** l'aile (5, 6) comporte un caisson ouvert (12, 13) et un caisson ouvert (12, 13) à diviseur pivotant (14, 15), le au une boîte intérieure fermée (2) pour fixer les articles de cuisine dans l'aile (5, 6) et dans le corps (4) est formée.

4. Cuisine d'extérieur selon la revendication 3, **caractérisée en ce que** la cloison (14, 15) par le biais d'un panneau avant inférieur (20) du boîtier ouvert (12, 13) fixe le joint pivotant (31, 32) sur le boîtier (12, 13) est monté pivotant.

5. Cuisine d'extérieur selon la revendication 3 ou 4, **caractérisée en ce que** le diviseur (14, 15) en tant que panneau de support (19) est formé et dans sa position pivotée avec le panneau avant inférieur (20) du boîtier ouvert (12, 13) (21).

6. Cuisine d'extérieur selon la revendication 3 ou 4, **caractérisée en ce que** le diviseur (14, 15) en tant que bloc de couteau et / ou bloc de ciseaux (16) comporte des fentes de réception (17) pour lames de couteau et / ou de ciseaux.

7. Cuisine d'extérieur selon l'une des revendications 3 à 6, **caractérisée en ce que** le corps (4) au moins un, en particulier le corps (4) faisant saillie-la butée (33) qui lors de l'ouverture de la boîte intérieure (2) mouvement de l'aile (5, 6) si limité que son diviseur (14, 15) repose en appui dans sa position dépliée sur le fond du corps (10).

8. Cuisine d'extérieur selon l'une des revendications 3 à 7, **caractérisée en ce qu'**une aile (5, 6) présente une ouverture en forme de fente (36) sur le couvercle d'aile (35) pour équiper l'aile (5, 6) d'ustensiles de cuisine.

9. Cuisine d'extérieur selon l'une des revendications 1 à 8, **caractérisée en ce que** le corps (4) sur son couvercle de corps (23) présente deux couvercles latéraux opposés du corps (4) en couvercle pivotant (24) en position pivotée. reposer sur les ailes pivotantes (5, 6) et former un dessus de table (22) avec le couvercle de corps (23).

10. Cuisine d'extérieur selon l'une des revendications 1 à 9, **caractérisée en ce que** le boîtier extérieur (3) présente un cadre de cadre rectangulaire (25) présentant une ouverture de réception de côté inférieure (26) pour placer la boîte extérieure (3) sur la boîte intérieure (2).

11. Cuisine d'extérieur selon la revendication 10, **caractérisée en ce que** le boîtier extérieur (3) du cadre de cadre (25) du panneau de gaine amovible (27) dans l'opération de cuisine dans la région de l'ouverture de réception inférieure (26) du cadre (25) Plateau (28) trains.

12. Cuisine d'extérieur selon l'une des revendications 1 à 11, **caractérisée en ce que** la caisse extérieure (3) dans les dimensions du plancher (10) du corps (4) dans la cuisine de la cuisine extérieure (1) est formée évidement (37), formé de manière correspondante pour bloquer la boîte intérieure (2) sur la boîte extérieure (3).

13. Cuisine d'extérieur selon l'une des revendications 1 à 12, **caractérisée** en filet marqué, qu'une boîte intérieure (2) comporte au moins un porte sac poubelle (38), le cadre (39) destiné à contenir un sac poubelle (40) sur une paroi arrière (5, 6) est monté pivotant.

14. Cuisine d'extérieur selon l'une des revendications 1 à 13, **caractérisée** en filet marqué, que la boîte intérieure (2) comporte un plateau à couverts et un tiroir, qui coopère avec le plateau à couverts pour sa sécurité lors du transport de la cuisine extérieure (1).
